# EUROPÄISCHE PATENTSCHRIFT

(11) **EP 0 302 962 B1**
(45) Veröffentlichungstag und Bekanntmachung des Hinweises auf die Patenterteilung: **22.04.1992**
(21) Anmeldenummer: 87111814.7
(22) Anmeldetag: 14.08.1987
(51) Int. Cl.: B21C 47/18, B21D 43/09

(54) **Einfädelvorrichtung**
Threader
Embobineur

(43) Veröffentlichungstag der Anmeldung: 15.02.1989
(73) Patentinhaber: Wanzke, Manfred, D-63843 Niedernberg (DE)
(72) Erfinder: Wanzke, Manfred, D-63843 Niedernberg (DE)
(74) Vertreter: Pöhner, Wilfried Anton, Dr.

(56) Entgegenhaltungen:
- DE-A- 2 423 329
- DE-A- 3 504 141
- DE-C- 1 020 595
- DE-C- 1 250 395
- GB-A- 988 334

## Beschreibung

Die Erfindung bezieht sich auf die Verwendung einer Vorrichtung gemäß dem Oberbegriff des Anspruches 1.

Aus der DE-A-1 250 395 sind Vorrichtungen gattungsgemäßer Art bekannt. Sie dienen dem Biegen des Anfanges des auf einer Spule aufgewickelten Bandes in der Weise, daß der natürlicherweise vorhandenen Krümmung entgegengewirkt wird, so daß ein vergleichsweise ebenes und problemlos in die nachgeordnete Richt- oder Werkzeugmaschine zuführbares Band entsteht.

Allgemein üblich ist, das zu bearbeitende bandförmige Material auf eine Spule (Coil) aufgewickelt anzuliefern, auf eine Abwickelhaspel aufzusetzen und dann das äußere Ende des Bandes zu lösen und eingangsseitig einer Richt- oder Werkzeugmaschine zuzuführen bzw. einzufädeln. Üblicherweise wird hierzu ein sogenannter Niederhalter in gewissem Abstand zum freien Ende des bandförmigen Materiales aufgesetzt, durch die ein darüber hinaus gehendes Lösen verhindert wird. Das Einfädeln in die Maschine geschieht in der Weise, daß an deren Eingang parallel zur Eingangsebene eine Anschlagsfläche befindlich ist, der gegenüberliegend und mit ihr einen spitzen Winkel einschließend eine Zuführungsfläche angeordnet ist, in deren Scheitel sich der Eingang der Richt- oder Werkzeugmaschine befindet. Die Benutzung geschieht in der Weise, daß das freie Ende der Spule auf die Zuführungsfläche aufgelegt, diese über entsprechende hydraulische Betätigungen nach oben schwingt und in eine zur darüber befindlichen Anschlagsfläche parallelen Position verbracht wird, so daß sich nunmehr das Ende des Coils dazwischen befindet. Durch entsprechenden Vorschub folgt dann das endgültige Einfädeln in die Maschine. Die im wesentlichen aus zwei Flächen bestehende Einfädelvorrichtung ist in mehrfacher Hinsicht als nachteilig anzusehen. Sie ist an der jeweiligen Maschine unmittelbar befestigt, hat durch das zumindest zu Beginn des Einfädelvorganges nahezu senkrechte Aufliegen auf der Zuführungsfläche ein ungünstiges Übertragungsmoment und bedarf deshalb einer kräftemäßig entsprechend aufwendigen Dimensionierung und Auslegung der aufzuwendenden Kräfte.

Hiervon ausgehend hat sich die Erfindung die Schaffung einer Einfädelvorrichtung zur Aufgabe gemacht, mit deren Hilfe bandförmiges Material in mehrere, unabhängig voneinander arbeitende Maschinen eingebracht werden kann.

Der Grundgedanke der Erfindung besteht nun darin, die Vorrichtung gattungsgemäßer Art als Einfädelvorrichtung einzusetzen und zu verwenden, d.h. sie zum Einfädeln von von einer Spule (Coil) abgewickeltem bandförmigem Material in eine Richt- oder Werkzeugmaschine einzusetzen, indem sie seitlich neben dem Coil aufgestellt und der Arm ausgefahren wird, bis die Greifrolle das bandförmige Material hintergreift, welches beim Zurückfahren des Armes zwischen beiden Greifrollen eingeklemmt wird, und durch Verschwenken in die gewünschte Position verbracht und durch Vorschub eingefädelt wird.

Kernstück der erfindungsgemäßen Vorrichtung sind zwei achsparallele Greifrollen, die relativ gegeneinander bewegbar sind. Mit deren Hilfe wird das freie Ende des bandförmigen Materials dadurch erfaßt, daß jeweils eine Greifrolle auf einander gegenüberliegenden Seiten des Materials anliegen und aufeinander gepreßt werden. In die zur Einfädelung geeignete Position wird das Ende des Bandes dadurch verbracht, daß die beiden Greifrollen mit dazwischen festgelegtem bandförmigen Material um einen entsprechenden Winkel verschwenkt werden. Durch Vorschub des Bandes erfolgt die Einlegung des Materials in die Maschine. In an sich bekannter Weise befindet sich der Coil auf einer Abwickelhaspel und wird durch einen Niederhalter fixiert.

Die Vorgehensweise ist wie folgt:
Die Einfädelvorrichtung wird seitlich neben dem Coil, exakter neben der gewünschten und zukünftigen Bahn des bandförmigen Materials im Bereich des Coils aufgestellt und anschließend der Arm so weit ausgefahren, daß die daran befindliche Greifrolle das Band hintergreift. Beim nächsten Schritt des Zurückfahrens des Armes wird das Band dann zwischen beiden Rollen eingeklemmt und unter Beibehaltung der Möglichkeit translatorischer Verschiebung festgehalten. Durch die Verschwenkung um den gewünschten Winkel wird es möglich, das freie Ende des Bandes in die gewünschte Position zu bringen. Durch entsprechenden Vorschub folgt dann das Einfädeln.

Die mit der Erfindung erreichbaren Vorteile sind vielfältig: So ist die vorgeschlagene Einfädelvorrichtung nicht an der Richt- oder Werkzeugmaschine unmittelbar befestigt, so daß sie mit Beendigung des Einfädelvorganges entfernt und für eine andere Maschine verwendet und eingesetzt werden kann. Durch das punktuelle Erfassen des Bandes, die vergleichsweise geringen zu bewegenden Massen, insbesondere bei Anordnung der Schwingachse der Einfädelvorrichtung senkrecht zum Band ergeben sich günstige Übertragungsmomente und vergleichsweise geringe, für das Anheben des Bandes erforderlichen Kräfte. Die Auslegung kann deshalb in vorteilhafter Weise vergleichsweise gering gewählt werden. Ein weiterer Vorzug ist darin zu sehen, daß der Winkel der Verschwenkung beliebig ist, daß also das freie Ende des bandförmigen Materials in jede beliebige Richtung und Endlage verbracht werden kann. Deshalb sind neben der im allgemeinen vorherrschenden horizontalen Zuführung andere Endpositionen denk- und erreichbar.
Als entscheidender Vorzug ist die freie Manövrierbarkeit im Raum zu erwähnen, die es erlaubt, an Spulen unterschiedlichen Durchmessers und auf beliebigen Punkten des Umfanges das band aufzunehmen und in hinsichtlich Abstand und Höhe beliebiger Position der Eingabeöffnung von Richt- oder Werkzeugmaschine einzugeben.

Zur Klarstellung ist anzumerken, daß die Greifrollen das Band nur randseitig erfassen können, obwohl selbstverständlich auch ein Festlegen über die gesamte Breite denkbar und möglich ist.

Weitere Einzelheiten, Merkmale und Vorteile der Erfindung lassen sich in dem nachfolgenden Beschreibungsteil entnehmen, in dem anhand der Zeichnung ein Ausführungsbeispiel der Erfindung näher erläutert wird. Es zeigen in prinzipieller Darstellung:
- Figur 1: eine Einfädelvorrichtung, ein Coil sowie eine zugehörige Richtmaschine in Seitenansicht,
- Figur 2: eine Einfädelvorrichtung ebenfalls in Seitenansicht.

Die in Figur 2 wiedergegebene Einfädelvorrichtung 1 besteht aus einem Arm 2, an dessen äußerem Ende eine Greifrolle 3 befestigt ist. Der Arm 2 ist entsprechend der Pfeilrichtung in der Zeichenebene verschiebbar, wodurch sich die Position der Greifrolle 3 verändern läßt. Die in ausgezogener Linienführung wiedergegebene Position gibt den Augenblick wieder, in dem die Greifrolle 3 am bandförmigen Material 4 anliegt und es hintergreift. Hierzu ist zunächst erforderlich, den Arm 2 auszufahren, so daß die Greifrolle 3 die in punktierter Linienführung angegebene Position einnimmt und ein Hintergreifen möglich wird.
Auf der der Greifrolle 3 gegenüberliegende Seite befindet sich eine weitere Greifrolle 5. Durch die Verschiebung des Armes werden die beiden Greifrollen 3, 5 von beiden Seiten her gegen das bandförmige Material 4 gepreßt und dieses hierdurch fixiert.
Sowohl die Greifrolle 5 als auch Arm 2 mit der daran befestigten Greifrolle 3 sind gemeinsam um die Schwenkachse 6 bewegbar. In der hier in gestrichelter Linienführung gezeigten Endposition verläuft das Ende des bandförmigen Materiales 4 in etwa horizontal und kann durch entsprechenden Vorschub in den Eingabeschlitz 7 der der Bearbeitung dienenden Maschine 8 eingebracht werden. Der Einfädelprozeß ist damit beendet, so daß die Einfädelvorrichtung 1 anderweitig einsetzbar wird.

In an sich bekannter Weise befindet sich der aus dem aufgewickelten bandförmigen Material 4 bestehende Co 9 auf einer Abwickelhaspel 10. Sie ist im Bezug auf die Einfädelvorrichtung 1 so aufgestellt, daß das bandförmige Material 4 vorbei-und geradlinig der Maschine 8 zugeführt wird. Auf der Oberseite befindet sich der Niederhalter 11, dessen Aufgabe darin besteht ein Lockern des Coils 9 über das freie Ende hinaus zu unterbinden.

In Figur 2 ist eine Einfädelvorrichtung 1 ebenfalls in Seitenansicht wiedergegeben. Gut zu erkennen ist der Arm 2 und die am äußeren Ende befestigte Greifrolle 3. Dessen Verschiebung erfolgt über einen Zylinder 12. Der ausgefahrene Zustand ist auch hier in punktierter Linienführung weidergegeben.
Der Greifrolle 3 gegenüber befindet sich an einem Ausleger 13 die Greifrolle 5, an welchem ebenfalls der Arm 2 befestigt ist. Durch Verschwenkung um die Achse 6 lassen sich gleichzeitig beide Greifrollen 3, 5 sowie, sofern vorhanden, daß dazwischen festgeklemmte freie Ende des bandförmigen Materials 4 bewegen und in die gewünschte Position bringen. Die soeben beschriebene Teile der Einfädelvorrichtung 1 sind für die Erfindung wesentlich und deshalb im Vergleich zu Fuß 14 vergrößert dargestellt.

Im Ergebnis wird durch die Erfindung eine an mehreren Maschinen unabhängig voneinander einsetzbare Einfädelvorrichtung mit günstigen Übertragungsmomenten vorgeschlagen.

## Patentansprüche

1. Verwendung einer Vorrichtung, die am äußeren Ende eines Armes (2) eine Greifrolle (3) aufweist, die relativ gegen eine zweite, parallel hierzu angeordnete Greifrolle (5) bewegbar ist und beide Greifrollen (3, 5) gemeinsam um eine etwa parallel zu den Greifrollen (3,5) verlaufende Schwenkachse (6) verschwenkbar sind, und zwischen beiden Greifrollen (3,5) das bandförmige Material (4) eingeklemmt wird, **dadurch gekennzeichnet,** daß sie zum Einfädeln von von einer Spule (Coil) (9) abgewickeltem bandförmigem Material in eine Richt- oder Werkzeugmaschine eingesetzt wird, indem sie seitlich neben dem Coil (9) aufgestellt und der Arm (2) ausgefahren wird, bis die Greifrolle (3) das bandförmige Material (4) hintergreift, welches beim Zurückfahren des Armes (2) zwischen beiden Greifrollen (3,5) eingeklemmt wird, und durch Verschwenken in die gewünschte Position verbracht und durch Vorschub eingefädelt wird.

2. Verwendung nach Anspruch 1 **dadurch gekennzeichnet,** daß die Greifrollen (3,5) das bandförmige Material (4) randseitig erfassen.

## Claims

1. Use of a device which comprises a gripper roller (3) on the outer end of an arm (2), which is movable relative against a second gripper roller (5) disposed parallel thereto and both gripper rollers (3, 5) can be swivelled jointly about an axis of rotation (6) extending approximately parallel to the gripper rollers (3, 5), and the strip shaped material (4) is clamped between both gripper rollers (3, 5) **wherein** it is used to insert strip shaped material wound on a coil (9) into a levelling and cutting machine or machine tool, whereby it is mounted laterally next to said coil (9) and said arm (2) is extended until gripper roller (3) reaches behind said strip shaped material (4), which is clamped between the two gripper rollers (3, 5) as said arm (2) is returned, and is brought into the desired position by swivelling and is inserted by a feeding action.

2. Use according to claim 1 **wherein** said gripper rollers (3, 5) grasp said strip shaped material (4) edgeways.

## Revendications

1. Utilisation d'un dispositif comportant à l'extrémité d'un bras (2) un rouleau applicateur (3), qui est mobile relativement à un deuxième rouleau applicateur (5) disposé parallèlement à lui, les deux rouleaux applicateurs (3, 5) pouvant pivoter ensemble autour d'un axe de rotation (6) disposé sensiblement parallèlement aux rouleaux applicateurs (3,5), le matériau en bande (4) étant pincé entre les deux rouleaux applicateurs (3,5), **caractérisé en ce qu'**il est mis en oeuvre pour l'introduction dans une machine à dresser ou une machine-outil de matériau en bande déroulé d'une bobine (Coil) (9), le dispositif étant placé latéralement à côté de la bobine (9) et le bras (2) étant déployé jusqu'à ce que le rouleau applicateur (3) se positionne derrière le matériau en bande (4), ce dernier se trouvant pincé entre les deux rouleaux applicateurs (3,5) lorsque le bras (2) est rétracté, et étant amené par pivotement dans la position souhaitée et repoussé pour être introduit.

2. Utilisation selon la revendication 1, **caractérisée en ce que** les rouleaux applicateurs (3,5) saisissent le matériau en bande (4) sur les bords.
